# EUROPÄISCHE PATENTANMELDUNG

(11) **EP 4 759 911 A1**
(43) Veröffentlichungstag der Anmeldung: **17.06.2026**
(21) Anmeldenummer: 25214655.0
(22) Anmeldetag: 10.11.2025
(51) Int. Cl.: C11D 1/722, C11D 1/825, C11D 3/04

(54) **KLARSPÜLMITTEL FÜR AUTOMATISCHE GESCHIRRSPÜLMASCHINEN**

(30) Priorität: 16.12.2024 DE 102024137906
(71) Anmelder: Henkel AG & Co. KGaA, 40589 Düsseldorf (DE)
(72) Erfinder: Schages, Jan, 40476 Düsseldorf (DE); Maisey, Clarissa, 40229 Düsseldorf (DE); Riecke, Clemens, 42899 Remscheid (DE); Mueller, Sven, 47053 Duisburg (DE); Ziervogel, Sandra, 40764 Langenfeld (DE)

(57) **Zusammenfassung**

Die Erfindung betrifft ein Klarspülmittel für die maschinelle Geschirrreinigung bzw. automatische Geschirrspülmaschinen, enthaltend, bezogen auf das Gesamtgewicht des Geschirrspülmittels, 3,0 bis 15,0 Gew.-% einer Tensidmischung wie hierin definiert, sowie 0,01 bis 3,0 Gew.-% eines Zinksalzes, weiterhin die Verwendung dieser Geschirrspülmittel zur Verringerung von Schädigung von Dekors, wie Dekor, insbesondere Aufglasurdekor, Aufdrucke und/oder Metalldekor (z. B. Gold- und/oder Silberrändern), auf dem Spülgut, sowie ein Verfahren zum Geschirrspülen unter Verwendung dieser Geschirrspülmittel.

## Beschreibung

Die Erfindung betrifft ein Klarspülmittel für die maschinelle Geschirrreinigung bzw. automatische Geschirrspülmaschinen, enthaltend, bezogen auf das Gesamtgewicht des Geschirrspülmittels, 3,0 bis 15,0 Gew.-% einer Tensidmischung wie hierin definiert, sowie 0,01 bis 3,0 Gew.-% eines Zinksalzes, weiterhin die Verwendung dieser Geschirrspülmittel zur Verringerung von Schädigung von Dekors, wie Dekor, Aufdrucken und/oder Metalldekor (z. B. Gold- und/oder Silberrändern), auf dem Spülgut, sowie ein Verfahren zum Geschirrspülen unter Verwendung dieser Geschirrspülmittel.

An maschinell gespültes Geschirr werden heute häufig höhere Anforderungen gestellt als an manuell gespültes Geschirr. So soll das Geschirr nach der maschinellen Reinigung nicht nur frei von Speiseresten sein, sondern beispielsweise auch keine weißlichen, auf Wasserhärte oder anderen mineralischen Salzen beruhenden Flecken aufweisen, die mangels Netzmittel aus eingetrockneten Wassertropfen stammen. Derartige Flecken-und Schlierenbildung ist prinzipiell auf Oberflächen aller Art (Porzellan, Glas, Kunststoff, Edelstahl) beobachtbar. Gerade bei Geschirr, welches nicht im Alltag benutzt, sondern für festliche Anlässe eingesetzt wird, wird durch den Verbraucher ein großes Augenmerk auf Glanz und Fleckenfreiheit gelegt. Besonders dieses Geschirr wird vom Verbraucher - oftmals per Hand - nachbehandelt, was wenig anwenderfreundlich ist.

Weiterhin ist es für den Verbraucher wichtig, dass die Plastikgegenstände sowie Dekors, wie Dekor, insbesondere Aufglasurdekor, Aufdrucke und/oder Metalldekor (z. B. Gold- und/oder Silberränder), ausreichend vor Schädigungen geschützt sind. Die Schädigung entsteht in der Regel durch Inhaltsstoffe in Geschirrspülmitteln, die im Hauptspülgang zum Einsatz kommen, beispielsweise Aminocarboxylate und/oder Alkaliträger wie beispielsweise Alkalimetallhydroxide.

Deshalb besteht ein Bedarf an Klarspülmitteln für das maschinelle Geschirrspülen, die Spülgut aus Plastik und/oder Dekors auf dem Spülgut, wie Dekor, insbesondere Aufglasurdekor, Aufdrucke und/oder Metalldekor (z. B. Gold- und/oder Silberrändern), schonen, schützen und/oder Schädigungen daran verringern und/oder sogar verhindern.

Es wurde überraschend festgestellt, dass eine Kombination aus Tensiden und Zinksalz es ermöglicht, die Schädigungen von Plastik und/oder Dekors, wie Dekor, insbesondere Aufglasurdekor, Aufdrucken und/oder Goldrändern, durch aggressive Inhaltstoffe im Hauptspülgang, insbesondere durch ihre Zugabe im Klarspülgang zu reduzieren und so eine Verringerung der Schädigung von Dekors, wie Dekor, insbesondere Aufglasurdekor, Aufdrucke und/oder Metalldekor (z. B. Gold- und/oder Silberrändern), auf dem Spülgut zu erreichen.

Weiterhin wurde nun überraschenderweise gefunden, dass die erfindungsgemäß eingesetzte Kombination von nichtionischen Tensiden in Klarspülmittelformulierungen, die beim Geschirrspülen eingesetzt werden, eine verbesserte Filmbildung auf Spülgutoberflächen herbeiführen, wodurch das Wasser in einem dünnen, zusammenhängenden Film vom Spülgut ablaufen kann, so dass beim anschließenden Trocknungsvorgang keine Wassertropfen, Streifen oder Filme zurückbleiben. Dadurch wird die Schlierenbildung auf Spülgut unterdrückt und die Trocknungs- und Klarspülleistung deutlich verbessert. Des Weiteren weisen die erfindungsgemäßen Formulierungen eine verbesserte Lagerstabilität auf, insbesondere wenn sie im erfindungsgemäßen Verhältnis zueinander verwendet werden. Durch einen geringen Anteil an eingesetzten Tensiden in den erfindungsgemäßen Klarspülmitteln und durch die Anwendung des erfindungsgemäßen Verhältnisses der Tenside zueinander ist es möglich die Menge des sich bildenden Schaums während des Waschvorgangs signifikant zu begrenzen.

Die der vorliegenden Erfindung zu Grunde liegende Aufgabe wurde daher gelöst durch ein Klarspülmittel für die maschinelle Geschirrreinigung bzw. ein Klarspülmittel für automatische Geschirrspülmaschinen, enthaltend, bezogen auf das Gesamtgewicht des Klarspülmittels, 3,0 bis 15,0 Gew.-%, vorzugsweise 5,0 bis 12,0 Gew.-%, noch bevorzugter 6,0 bis 10,0 Gew.-% einer Tensidmischung umfassend:
(i) mindestens ein nichtionisches Fettalkoholalkoxylat der Formel R¹O[CH₂CHR³O]ₓH, wobei R¹ für einen linearen oder verzweigten, gesättigten Alkylrest mit 10 bis 18 Kohlenstoffatomen, vorzugsweise 12 bis 16 Kohlenstoffatomen, noch bevorzugter 13 bis 15 Kohlenstoffatomen steht, jedes R³ unabhängig für -H oder -CH₂CH₃ steht und x für 10-20 steht, wobei mindestens ein, vorzugsweise mindestens 5, noch bevorzugter mindestens 9 oder 10 R³ H und mindestens ein oder zwei R³ CH₂CH₃ sind; und
(ii) mindestens ein nichtionisches Fettalkoholethoxylat der Formel R²O[CH₂CH₂O]_{y}H, wobei R² für einen linearen oder verzweigten, gesättigten Alkylrest mit 10 bis 18 Kohlenstoffatomen, vorzugsweise 12 bis 18 Kohlenstoffatomen und y für ganze Zahlen von 3 bis 12, bevorzugt von 4 bis 10, noch bevorzugt von 6 bis 8 steht,
   wobei das Massenverhältnis des mindestens einen nichtionischen Tensids (i) zu dem mindestens einen nichtionischen Tensid (ii) im Bereich von 2:1 bis 1:5, vorzugsweise von 1,5:1 bis 1:3, besonders bevorzugt von 1:1 bis 1:2 liegen,
   dadurch gekennzeichnet, dass es mindestens ein Zinksalz in einer Menge von 0,01 bis 3 Gew.-% enthält.

Ebenfalls Gegenstand der vorliegenden Erfindung ist die Verwendung eines erfindungsgemäßen Klarspülmittels in einem maschinellen Geschirrspülverfahren, insbesondere die Verwendung zur Verbesserung der Klarspülleistung bei der Reinigung von Geschirr in einer automatischen Geschirrspülmaschine.

Noch ein weiterer Gegenstand der Erfindung ist ein maschinelles Geschirrspülverfahren, bei dem ein erfindungsgemäßes Klarspülmittel insbesondere zu dem Zweck, die Klarspülleistung und gleichzeitig den Schutz von Plastik und/oder Dekors zu verbessern, zum Einsatz kommt.

Ebenfalls Gegenstand der vorliegenden Anmeldung ist die Verwendung von einer erfindungsgemäßen Klarspülzusammensetzung zur Verbesserung der Klarspülleistung bei gleichzeitiger Schonung von Plastik und Dekors.

Ein weiterer besonderer Gegenstand der vorliegenden Anmeldung ist die Verwendung einer erfindungsgemäßen Klarspülzusammensetzung zur Schonung von und/oder zur Verringerung von Schäden an Plastik und/oder Dekors, wie Dekor, insbesondere Aufglasurdekor, Aufdrucken und/oder Metalldekor (z. B. Gold- und/oder Silberränden), welche sich auf dem Spülgut befinden, im weiteren Dekors genannt.

Dabei werden überraschenderweise insbesondere folgende Schädigungen an Dekors wie Farbverluste, Verfärbungen, Verblassen oder sogar Abblättern verringert. Erfindungsgemäß werden die Dekors vor Farbverlusten, Verfärbungen, Verblassen und/oder Abblättern besser geschützt. Es tritt dabei also eine geringere Schädigung (bessere Schonung) der Dekors, wie Dekorierungen auf dem Spülgut, insbesondere Aufglasurdekor, Aufdrucke und/oder Metalldekor (z. B. Gold- und/oder Silberrändern), insbesondere auf Keramik, Porzellan, Steingut und/oder Gläsern auf. Gleichzeitig wird auch Spülgut aus Plastik durch die erfindungsgemäßen Klarspülmittel besser vor Schädigungen, wie aufrauen, vergrauen bzw. eintrüben, geschützt. Auch Dekors auf Plastik werden weniger angegriffen bzw. besser geschont.

Noch ein weiterer Gegenstand der vorliegenden Anmeldung ist ein maschinelles Geschirrspülverfahren unter Einsatz eines erfindungsgemäßen Klarspülmittels.

Schließlich ist ebenso die Verwendung der erfindungsgemäßen Klarspülmittel zur Verbesserung der Klarspülleistung bei gleichzeitiger Schonung von Plastik und/oder Dekors beim maschinellen Geschirrspülen Gegenstand der vorliegenden Erfindung.

Diese und weitere Aspekte, Merkmale und Vorteile der Erfindung werden für den Fachmann aus dem Studium der folgenden detaillierten Beschreibung und Ansprüche ersichtlich. Dabei kann jedes Merkmal aus einem Aspekt der Erfindung in jedem anderen Aspekt der Erfindung eingesetzt werden. Ferner ist es selbstverständlich, dass die hierin enthaltenen Beispiele die Erfindung beschreiben und veranschaulichen sollen, diese aber nicht einschränken und insbesondere die Erfindung nicht auf diese Beispiele beschränkt ist. Numerische Bereiche, die in dem Format "von x bis y" angegeben sind, schließen die genannten Werte ein. Wenn mehrere bevorzugte numerische Bereiche in diesem Format angegeben sind, ist es selbstverständlich, dass alle Bereiche, die durch die Kombination der verschiedenen Endpunkte entstehen, ebenfalls erfasst werden.

"Mindestens ein", wie hierin verwendet, bedeutet 1 oder mehr, d.h. 1, 2, 3, 4, 5, 6, 7, 8, 9 oder mehr. Bezogen auf einen Inhaltsstoff bezieht sich die Angabe auf die Art des Inhaltsstoffs und nicht auf die absolute Zahl der Moleküle. "Mindestens ein nichtionisches Tensid" bedeutet somit beispielsweise mindestens eine Art von nichtionischem Tensid, d.h. dass eine Art von nichtionischem Tensid oder eine Mischung mehrerer verschiedener nichtionischer Tenside gemeint sein kann. Zusammen mit Gewichtsangaben bezieht sich die Angabe auf alle Verbindungen der angegebenen Art, die in der Zusammensetzung/Mischung enthalten sind, d.h. dass die Zusammensetzung über die angegebene Menge der entsprechenden Verbindungen hinaus keine weiteren Verbindungen dieser Art enthält.

Die hierin beschriebenen Klarspülmittel sind vorzugsweise phosphatfrei. "Phosphatfrei", wie hierin verwendet, bedeutet, dass die betreffende Zusammensetzung im Wesentlichen frei von Phosphaten ist, d.h. Phosphate nicht bewusst zugesetzt sind, insbesondere Phosphate in Mengen kleiner als 1 Gew.-%, vorzugsweise kleiner als 0,1 Gew.-% bezogen auf die Gesamtzusammensetzung enthalten sind. Dementsprechend heißt "frei von", wie hierin verwendet, dass der entsprechende Stoff in Mengen kleiner als 1 Gew.-%, vorzugsweise kleiner als 0,1 Gew.-%, noch bevorzugter kleiner als 0,01 Gew.-% bezogen auf die Gesamtzusammensetzung enthalten ist. Insbesondere ist damit aber auch gemeint, dass der entsprechende Stoff nicht bewusst zugesetzt wird.

Alle Prozentangaben, die im Zusammenhang mit den hierin beschriebenen Zusammensetzungen gemacht werden, beziehen sich, sofern nicht explizit anders angegeben auf Gew.-%, jeweils bezogen auf die betreffende Zusammensetzung.

"Ungefähr" oder "ca.", wie hierin im Zusammenhang mit einem Zahlenwert verwendet bezieht sich auf den Zahlenwert ±10 %, vorzugsweise ±5%.

Wann immer im Folgenden Erdalkalimetalle als Gegenionen für einwertige Anionen genannt sind, so bedeutet das, dass das Erdalkalimetall natürlich nur in der halben - zum Ladungsausgleich ausreichenden - Stoffmenge wie das Anion vorliegt.

Die hierin beschriebenen Klarspülmittel sind Klarspülmittelformulierungen, die zusätzlich zu der eigentlichen Reinigerformulierung eingesetzt werden. Diese Klarspülformulierungen werden bevorzugt im Klarspülgang ein- bzw. freigesetzt. Sie enthalten neben Wasser als Hauptlösungsmittel und wesentlichem Bestandteil ggf. weitere Tenside sowie typischerweise Duft- und Konservierungsstoffe.

Die Klarspülmittel der Erfindung enthalten eine Tensidmischung, die mindestens zwei schwachschäumende nichtionische Tenside aus der Gruppe der polyoxyalkylierten Niotenside, wie oben definiert, umfasst.

Das erste Tensid ist mindestens ein nichtionisches Fettalkoholalkoxylat der Formel R¹O[CH₂CHR³O]ₓH, wobei R¹ für einen linearen oder verzweigten, gesättigten Alkylrest mit 10 bis 18 Kohlenstoffatomen, vorzugsweise 12 bis 16 Kohlenstoffatomen, noch bevorzugter 13 bis 15 Kohlenstoffatomen steht, jedes R³ unabhängig für -H oder -CH₂CH₃ steht und x für 2-20 steht, wobei mindestens ein, vorzugsweise mindestens 5, noch bevorzugter mindestens 9 oder 10 R³ H und mindestens ein oder zwei R³ CH₂CH₃ sind. Dies bedeutet, dass es sich bei dem ersten Tensid um einen ethoxylierten/butoxylierten Fettalkohol mit 10 bis 18 Kohlenstoffatomen im Alkylrest handelt. Unter diesen sind wiederum Tenside mit EO-BO-Blöcken bevorzugt, wobei jeweils eine bis zehn EO- bzw. 1-2 BO-Gruppen aneinander gebunden sind, bevor ein Block aus den jeweils anderen Gruppen folgt. Besonders bevorzugt sind nichtionische Tenside der allgemeinen Formel R¹O[CH₂CH₂O]ₓ[CH₂CH(CH₂CH₃)O]_{z}H
in der R¹ wie oben definiert ist, aber vorzugsweise linear ist, x für 1 bis 20, vorzugsweise 9 bis 20, noch bevorzugter 9 bis 15, und z für 1 bis 5, vorzugsweise 1 bis 2 steht. Somit sind insbesondere nichtionische Tenside bevorzugt, die einen C₁₃₋₁₅-Alkylrest mit 1 bis 20, vorzugsweise 9 bis 20, noch bevorzugter 9 bis 15 Ethylenoxideinheiten, gefolgt von 1 bis 5, vorzugsweise 1 bis 2 Butylenoxideinheiten aufweisen.

Derartige Tenside sind beispielsweise von BASF unter dem Handelsnamen Plurafac^{®} erhältlich. Ein bevorzugt eingesetztes Tensid ist Plurafac^{®} LF220 (BASF SE).

In verschiedenen Ausführungsformen der Erfindung können die vorstehenden Niotenside auch endgruppenverkappt sein, d.h. das terminale Wasserstoffatom der Hydroxylgruppe ist durch einen C₁₋₂₀ Alkylrest, vorzugsweise C₁₋₄ Alkylrest, ersetzt.

Die Tensidmischung umfasst daneben mindestens ein zweites nichtionisches Tensid der Formel R²O[CH₂CH₂O]_{y}H, wobei R² für einen linearen oder verzweigten, gesättigten Alkylrest mit 10 bis 18 Kohlenstoffatomen, vorzugsweise 12 bis 18 Kohlenstoffatomen und y für ganze Zahlen von 3 bis 12, bevorzugt von 4 bis 10, noch bevorzugt von 6 bis 8 steht.

Zur Gruppe dieser nichtionischen Tenside zählen beispielsweise C₁₂₋₁₈ Fettalkohole mit (EO)₄₋₈, insbesondere C₁₂₋₁₄ Fettalkohol-(EO)₆, C₁₂₋₁₈-Fettalkohol -(EO)₆₋₈, C₁₂₋₁₈-Fettalkohol -(EO)₆ und/oder C₁₂₋₁₈-Fettalkohol-(EO)₇.

Derartige Tenside sind unter den Handelsnamen Dehydol^{®} LT und Dehydol^{®} LS von BASF kommerziell erhältlich. Besonders bevorzugt wird Dehydol^{®} LS6 oder Dehyol LT7 (BASF SE) oder eine Mischung davon eingesetzt.

Das Massenverhältnis des mindestens einen nichtionischen ethoxylierten/butoxylierten Tensids zu dem mindestens einen nichtionischen ethoxylierten Tensid, d.h. von dem Tensid (i) zu dem Tensid (ii) liegt im Bereich von 2:1 bis 1:5, vorzugsweise im Bereich von 1,5:1 bis 1:3, noch bevorzugter 1:1 bis 1:2, insbesondere bei 3:5. Die Menge bezogen auf das Gesamtgewicht der Zusammensetzung beträgt für das Tensid (i) vorzugsweise von 1 bis 10 Gew.-%, vorzugsweise 1,5 bis 4 Gew.-%.

Besonders bevorzugt ist eine Kombination von nichtionischen Tensiden gemäß i) bevorzugt solche Fettalkoholalkoxylate, die einen C₁₃₋₁₅-Alkylrest mit 1 bis 20, vorzugsweise 9 bis 20, noch bevorzugter 9 bis 15 Ethylenoxideinheiten, gefolgt von 1 bis 5, vorzugsweise 1 bis 2 Butylenoxideinheiten aufweisen, mit nichtionischen Tensiden gemäß ii), bevorzugt C₁₂₋₁₈ Fettalkohole mit (EO)₃₋₁₀, besonders bevorzugt C₁₂₋₁₈ Fettalkohole mit (EO)₄₋₈, insbesondere C₁₂₋₁₄ Fettalkohol-(EO)₆, C₁₂₋₁₈-Fettalkohol -(EO)₆₋₈ , C₁₂₋₁₈-Fettalkohol -(EO)₆ und/oder C₁₂₋₁₈-Fettalkohol-(EO)₇ oder Mischungen davon, in einem Masseverhältnis von bevorzugt 1:4 bis 7:8, insbesondere von 2:3. Die Menge bezogen auf das Gesamtgewicht der Zusammensetzung beträgt dabei für das Tensid (i) vorzugsweise 1 bis 10 Gew.-%, vorzugsweise 3 bis 5 Gew.-% und für das Tensid (ii) vorzugsweise 1 bis 10 Gew.-%, vorzugsweise 3 bis 6 Gew.%.

Die erfindungsgemäßen Klarspülmittel können in der Tensidmischung neben den vorstehend genannten nichtionischen Tensiden weitere Tenside, insbesondere weitere nichtionische oder auch anionische Tenside, aber auch kationische oder amphotere Tenside enthalten.

Als weitere nichtionische Tenside eignen sich beispielsweise Alkylglykoside, alkoxylierte, vorzugsweise ethoxylierte oder ethoxylierte und propoxylierte Fettsäurealkylester, aber auch nichtionische Tenside vom Typ der Aminoxide. Die Menge dieser nichtionischen Tenside beträgt vorzugsweise nicht mehr als die der alkoxylierten Fettalkohole, insbesondere nicht mehr als die Hälfte davon. In verschiedenen Ausführungsformen enthalten die Klarspülmittel der Erfindung aber keine nichtionischen Tenside außer den erfindungsgemäß beschriebenen Tensiden (i) und (ii).

Als anionische Tenside eignen sich alle anionischen oberflächenaktiven Stoffe. Bevorzugte anionische Tenside sind Fettalkoholsulfate, Fettalkoholethersulfate, Dialkylethersulfate, Monoglyceridsulfate, Alkylbenzolsulfonate, Olefinsulfonate, Alkansulfonate, Ethersulfonate, n-Alkylethersulfonate, Estersulfonate und Ligninsulfonate. Ebenfalls verwendbar sind Fettsäurecyanamide, Sulfosuccinate (Sulfobernsteinsäureester), insbesondere Sulfobernsteinsäuremono- und -di-Alkylester mit 8 bis 18 C-Atomen, Sulfosuccinamate, Sulfosuccinamide, Fettsäureisethionate, Acylaminoalkansulfonate (Fettsäuretauride), Fettsäuresarcosinate, Ethercarbonsäuren und Alkyl(ether)phosphate sowie α-Sulfofettsäuresalze, Acylglutamate, Monoglyceriddisulfate und Alkylether des Glycerindisulfats. In bevorzugten Ausführungsformen sind die Klarspülmittel der Erfindung allerdings frei von anionischen Tensiden.

Die Klarspülmittel der vorliegenden Erfindung enthält mindestens ein Zinksalz, bevorzugt in einer Menge von 0,01 bis 3 Gew.-%, bevorzugt von 0,02 bis 1,0 Gew.-%, insbesondere in einer Menge von ganz besonders in einer Menge von 0,03 bis 0,5 Gew.-% bezogen auf das Gesamtgewicht der Zusammensetzung, enthält. Der Zusatz von Zinksalzen führt zu einer geringeren Glaskorrosion und beeinflusst überraschenderweise auch die Schonung der Dekore positiv und/oder schützt diese vor Schädigungen.

Das erfindungsgemäß bevorzugt einzusetzende Zinksalz ist wasserlöslich, das bedeutet, es in Wasser eine Löslichkeit oberhalb 100 mg/l, vorzugsweise oberhalb 500 mg/l, besonders bevorzugt oberhalb 1 g/l und insbesondere oberhalb 5 g/l (alle Löslichkeiten bei 20°C Wassertemperatur). Es kann mindestens ein anorganisches und/oder ein organisches Zinksalz eingesetzt werden.

Das anorganische Zinksalz ist vorzugsweise ausgewählt aus der Gruppe bestehend aus Zinkbromid, Zinkchlorid, Zinkiodid, Zinknitrat und Zinksulfat. Das organische Zinksalz ist vorzugsweise ausgewählt aus der Gruppe bestehend aus Zinksalzen monomerer oder polymerer organischer Säuren, insbesondere aus der Gruppe Zinkacetat, Zinkacetylacetonat, ZinkPCA (Zink-5-oxopyrrolidine-2-carboxylate), Zinkbenzoat, Zinkchlorid, Zinkformiat, Zinklactat, Zinkgluconat, Zinkricinoleat, Zinkabietat, Zinkvalerat und Zink-p-toluolsulfonat.

In einer erfindungsgemäß besonders bevorzugten Ausführungsform wird als mindestens ein Zinksalz, insbesondere ein wasserlösliches Zinksalz, besonders bevorzugt Zinkchlorid, Zinkacetat oder Zinksulfat eingesetzt.

In verschiedenen bevorzugten Ausführungsformen des erfindungsmäßen Klarspülmittels liegt der pH-Wert des Klarspülmittels unter 7, bevorzugt von 1,5 bis 5, noch bevorzugter von 1,8 bis 4,5 liegt.

Der pH-Wert des erfindungsgemäßen Klarspülmittels kann durch übliche pH-Regulatoren eingestellt werden. In bevorzugten Ausführungsformen ist der pH-Wert des Klarspülmittels derart gewählt, dass eine 1%ige wässrige Lösung des Klarspülmittels bei 20 °C einen pH-Wert im Bereich von 1,5 bis 5,0, bevorzugt von 2,0 bis 4,5, besonders bevorzugt von 2,5 bis 4,0, aufweist.

Generell kann der pH-Wert des Klarspülmittels mittels üblicher pH-Regulatoren eingestellt werden. Als pH-Stellmittel dienen Säuren und/oder Alkalien. Geeignete Säuren sind insbesondere organische Säuren wie die Essigsäure, Zitronensäure, Glycolsäure, Milchsäure, Bernsteinsäure, Adipinsäure, Äpfelsäure, Weinsäure und Gluconsäure oder auch Amidosulfonsäure. Daneben können aber auch die Mineralsäuren Salzsäure, Schwefelsäure und Salpetersäure bzw. deren Mischungen eingesetzt werden. Geeignete Basen stammen aus der Gruppe der Alkali- und Erdalkalimetallhydroxide und -carbonate, insbesondere der Alkalimetallhydroxide, von denen Kaliumhydroxid und vor allem Natriumhydroxid bevorzugt ist. Besonders bevorzugt ist allerdings flüchtiges Alkali, beispielsweise in Form von Ammoniak und/oder Alkanolaminen, die bis zu 9 C-Atome im Molekül enthalten können. Das Alkanolamin ist hierbei vorzugsweise ausgewählt aus der Gruppe bestehend aus Mono-, Di-, Triethanol- und -Propanolamin und deren Mischungen.

Zur Einstellung und/oder Stabilisierung des pH-Werts kann das erfindungsgemäße Klarspülmittel auch ein oder mehrere Puffersubstanzen (INCI Buffering Agents) enthalten, üblicherweise in Mengen von 0,001 bis 5 Gew.-%. Bevorzugt sind Puffersubstanzen, die zugleich Komplexbildner oder sogar Chelatbildner (Chelatoren, INCI Chelating Agents) sind. Besonders bevorzugte Puffersubstanzen sind die Citronensäure bzw. die Citrate, insbesondere die Natrium- und Kaliumcitrate, beispielsweise Trinatriumcitrat·2H₂O und Trikaliumcitrat·H₂O.

Die erfindungsgemäßen Klarspülmittel können mindestens einen, vorzugsweise zwei oder mehr weitere Bestandteile enthalten, vorzugsweise ausgewählt aus der Gruppe bestehend aus Gerüststoffen, Enzymen, Verdickern, Sequestrierungsmitteln, Elektrolyten, Korrosionsinhibitoren, insbesondere Silberschutzmitteln, Glaskorrosionsinhibitoren, Polymeren, Bleichmitteln, Bleichaktivatoren, Schauminhibitoren, Farbstoffen, Duftstoffen, Bitterstoffen und antimikrobiellen Wirkstoffen. Geeignete Bestandteile sind dem Fachmann bekannt. Übliche Bestandteile von Klarspülmittelformulieren sind insbesondere Duftstoffe und antimikrobielle Wirkstoffe (Konservierungsmittel) sowie ggf. lösliche Gerüststoffe, insbesondere organische Builder.

Falls Gerüststoffe eingesetzt werden, werden insbesondere lösliche organische Builder eingesetzt. Brauchbare organische Gerüstsubstanzen sind beispielsweise die in Form der freien Säure und/oder ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Citronensäure, Adipinsäure, Bernsteinsäure, Glutarsäure, Äpfelsäure, Weinsäure, Maleinsäure, Fumarsäure, Zuckersäuren, Nitrilotriessigsäure (NTA), sofern ein derartiger Einsatz aus ökologischen Gründen nicht zu beanstanden ist, sowie Mischungen aus diesen. Die freien Säuren besitzen neben ihrer Builderwirkung typischerweise auch die Eigenschaft einer Säuerungskomponente und dienen somit auch zur Einstellung eines niedrigeren und milderen pH-Wertes der Geschirrspülmittel. Insbesondere sind hierbei Citronensäure, Bernsteinsäure, Glutarsäure, Adipinsäure, Gluconsäure und beliebige Mischungen aus diesen zu nennen. Eine weitere bedeutende Klasse der phosphatfreien Gerüststoffe stellen Aminocarbonsäuren und/oder ihre Salze dar. Besonders bevorzugte Vertreter dieser Klasse sind Methylglycindiessigsäure (MGDA) oder ihre Salze sowie Glutamindiessigsäure (GLDA) oder ihre Salze oder Ethylendiamindiessigsäure (EDDS) oder ihre Salze. Ganz besonders bevorzugt ist GLDA bzw. dessen Salze.

Als besonders vorteilhaft für die Reinigungs- und Klarspülleistung hat sich der Einsatz von Citronensäure und/oder Citraten erwiesen. Erfindungsgemäß bevorzugt werden daher maschinelle Geschirrspülmittel, dadurch gekennzeichnet, dass das Klarspülmittel Citronensäure oder ein Salz der Citronensäure enthält und das der Gewichtsanteil der Citronensäure oder des Salzes der Citronensäure vorzugsweise 0,5 bis 20 Gew.-%, vorzugsweise 1 bis 15 Gew.-% und insbesondere von 1 bis 10 Gew.-% beträgt.

Als Parfümöle bzw. Duftstoffe können im Rahmen der vorliegenden Erfindung einzelne Riechstoffverbindungen, z.B. die synthetischen Produkte vom Typ der Ester, Ether, Aldehyde, Ketone, Alkohole und Kohlenwasserstoffe verwendet werden. Bevorzugt werden jedoch Mischungen verschiedener Riechstoffe verwendet, die gemeinsam eine ansprechende Duftnote erzeugen. Solche Parfümöle können auch natürliche Riechstoffgemische enthalten, wie sie aus pflanzlichen Quellen zugänglich sind, z.B. Pinien-, Citrus-, Jasmin-, Patchouli-, Rosen- oder Ylang-Ylang-Öl.

Weiterhin können Konservierungsmittel in den Klarspülmitteln enthalten sein. Geeignet sind beispielsweise Konservierungsmittel aus den Gruppen der Alkohole, Aldehyde, antimikrobiellen Säuren und/oder deren Salze, Carbonsäureester, Säureamide, Phenole, Phenolderivate, Diphenyle, Diphenylalkane, Harnstoffderivate, Sauerstoff-, Stickstoff-Acetale sowie -Formale, Benzamidine, Isothiazole und deren Derivate wie Isothiazoline und Isothiazolinone, Phthalimidderivate, Pyridinderivate, antimikrobiellen oberflächenaktiven Verbindungen, Guanidine, antimikrobiellen amphoteren Verbindungen, Chinoline, 1,2-Dibrom-2,4-dicyanobutan, lodo-2-propynyl-butyl-carbamat, lod, lodophore und Peroxide. Bevorzugte antimikrobielle Wirkstoffe werden vorzugsweise ausgewählt aus der Gruppe umfassend Ethanol, n-Propanol, i-Propanol, 1,3-Butandiol, Phenoxyethanol, 1,2-Propylenglykol, Glycerin, Undecylensäure, Zitronensäure, Milchsäure, Benzoesäure, Salicylsäure, Thymol, 2-Benzyl-4-chlorphenol, 2,2'-Methylen-bis-(6-brom-4-chlorphenol), 2,4,4'-Trichlor-2'-hydroxydiphenylether, N-(4-Chlorphenyl)-N-(3,4-dichlorphenyl)-harnstoff, N,N'-(1,10-decandiyldi-1-pyridinyl-4-yliden)-bis-(1-octanamin)-dihydrochlorid, N,N'-Bis-(4-Chlorphenyl)-3,12-diimino-2,4,11,13-tetraazatetradecandiimidamid, antimikrobielle quaternäre oberflächenaktive Verbindungen, Guanidine. Besonders bevorzugte Konservierungsmittel sind jedoch ausgewählt aus der Gruppe umfassend Salicylsäure, quaternäre Tenside, insbesondere Benzalkoniumchlorid und Isothiazole und deren Derivate wie Isothiazoline und Isothiazolinone.

Lösemittel, die für die erfindungsgemäß eingesetzten Zusammensetzungen geeignet sind, sind neben Wasser als bevorzugtes Lösemittel generell mit Wasser mischbare organische Lösemittel, wie beispielsweise, ohne Einschränkung, Ethanol, Propanol, 1,2-Propandiol und Glycerin.

Generell kann die Konfektionierung hierin beschriebener Klarspülmittel in unterschiedlicher Weise erfolgen. Die Klarspülmittel können in fester oder flüssiger sowie als Kombination fester und flüssiger Angebotsformen vorliegen. Als feste Angebotsformen eignen sich insbesondere Pulver, Granulate, Extrudate, Kompaktate, insbesondere Tabletten. Die flüssigen Angebotsformen auf Basis von Wasser und/oder organischen Lösungsmitteln können verdickt, in Form von Gelen vorliegen. Die Klarspülmittel können in Form einphasiger oder mehrphasiger Produkte konfektioniert werden. Die einzelnen Phasen mehrphasiger Klarspülmittel können gleiche oder unterschiedliche Aggregatzustände aufweisen.

"Flüssig", wie hierin in Bezug auf das erfindungsgemäße Klarspülmittel verwendet, schließt daher alle fließfähigen Zusammensetzungen ein und erfasst insbesondere auch Gele und pastöse Zusammensetzungen.

Die hierin beschriebenen Klarspülmittel sind vorzugsweise Klarspülmittel für das maschinelle Geschirrspülen und liegen in flüssiger Form vor.

In weiteren bevorzugten Ausführungsformen beträgt die Menge einer Dosierungseinheit des Klarspülmittels von 0,1 bis 10 ml, bevorzugt von 0,1 bis 8 ml, noch bevorzugter von 2,5 bis 5,5 ml.

Die bevorzugte Gesamttensidmenge, die im Klarspülgang einer Geschirrspülmaschine, eingesetzt wird, beträgt 0,05 bis 1 g/job, bevorzugt 0,08 bis 0,6 g/job, insbesondere 0,12 bis 0,5 g/job, beispielsweise 0,18 bis 0,4 g/job.

Obwohl nicht bevorzugt, können die hierin beschriebenen Klarspülmittel zu Dosiereinheiten vorkonfektioniert werden. Diese Dosiereinheiten umfassen vorzugsweise die für einen Reinigungsgang notwendige Menge an reinigungsaktiven Substanzen. Das Volumen der Dosiereinheit beträgt bevorzugt von 0,1 bis 10 ml, vorzugsweise von 0,1 bis 8 ml und besonders bevorzugt 2,5 bis 5,5 ml. In solchen Ausführungsformen kann die vorgefertigte Dosiereinheit eine wasserlösliche Umhüllung aus einem wasserlöslichen Folienmaterial aufweisen. Es ist bevorzugt, dass die wasserlösliche Umhüllung Polyvinylalkohol oder ein Polyvinylalkoholcopolymer enthält. Wasserlösliche Umhüllungen, die Polyvinylalkohol oder ein Polyvinylalkoholcopolymer enthalten, weisen eine gute Stabilität bei einer ausreichend hohen Wasserlöslichkeit, insbesondere Kaltwasserlöslichkeit, auf. Geeignete wasserlösliche Folien zur Herstellung der wasserlöslichen Umhüllung basieren bevorzugt auf einem Polyvinylalkohol oder einem Polyvinylalkoholcopolymer und sind im Stand der Technik bekannt.

Die Verwendung der erfindungsgemäßen Klarspülmittel beim maschinellen Geschirrspülen ist ebenfalls Gegenstand der Erfindung. Dabei wird insbesondere die Verwendung zur Verbesserung der Klarspülleistung bei der Reinigung von Geschirr in einer automatischen Geschirrspülmaschine erfasst.

Ebenso betrifft die Erfindung ein Geschirrspülverfahren, insbesondere maschinelles Geschirrspülverfahren, bei welchem ein Klarspülmittel gemäß der Erfindung eingesetzt wird, insbesondere zu dem Zweck, die Klarspülleistung zu verbessern. Gegenstand der vorliegenden Anmeldung ist daher weiterhin ein Verfahren zur Reinigung von Geschirr in einer Geschirrspülmaschine, bei welchem das erfindungsgemäße Klarspülmittel während des Durchlaufens eines Geschirrspülprogramms in den Innenraum einer Geschirrspülmaschine eindosiert wird. Die Eindosierung bzw. der Eintrag des erfindungsgemäßen Klarspülmittels in den Innenraum der Geschirrspülmaschine kann manuell erfolgen, vorzugsweise wird das Klarspülmittel jedoch mittels der Dosierkammer in den Innenraum der Geschirrspülmaschine dosiert.

Schließlich ist ebenso die Verwendung der erfindungsgemäß eingesetzten Tensidmischung zur Verbesserung der Klarspülleistung beim maschinellen Geschirrspülen Gegenstand der vorliegenden Erfindung.

Eine besonders bevorzugte Ausführungsform ist ein maschinelles Geschirrspülverfahren, dadurch gekennzeichnet, dass ein Klarspülmittel, wie vorstehend beschrieben, mit einer Gesamttensidmenge von 0,05 bis 1 g/job, bevorzugt 0,08 bis 0,6 g/job, insbesondere 0,12 bis 0,5 g/job, beispielsweise 0,18 bis 0,4 g/job, sowie einer Zinksalzmenge von 0,003 bis 0,5 g/job, insbesondere von 0,001 bis 0,05 g/job, bevorzugt im Klarspülgang, zum Einsatz kommt.

Übliche Reinigungszyklen in maschinellen Geschirrspülverfahren können einen oder mehrere Vorspülgänge aufweisen und weisen einen oder mehrere Reinigungsgänge, bevorzugt einen Reinigungsgang, sowie einen oder mehrere Klarspülgänge, bevorzugt einen Klarspülgang, auf.

Bevorzugt sind maschinelle Geschirrspülverfahren, bei welchen der Reinigungsgang bei einer Temperatur im Bereich von 30 °C bis 70 °C, bevorzugt von 35 °C bis 60 °C, besonders bevorzugt von 35 °C bis 50 °C, insbesondere bevorzugt bei 40 bis 45 °C erfolgt und/oder der Klarspülgang bevorzugt bei einer Temperatur im Bereich von 45 °C bis 80 °C, besonders bevorzugt von 50 °C bis 75 °C erfolgt.

Ein weiterer Gegenstand der vorliegenden Erfindung ist ebenso die Verwendung eines Klarspülmittels, wie vorstehend beschrieben, zur Schonung von Plastik und/oder Dekors, wie Dekor, insbesondere Aufglasurdekor, Aufdrucke und/oder Metalldekor (z. B. Gold- und/oder Silberrändern), auf dem Spülgut. Zur schonenden Reinigung von Spülgut aus Plastik und/oder mit Dekor wird das erfindungsgemäße Klarspülmittel, insbesondere im Klarspülgang, in maschinellen Geschirrspülmaschinen eingesetzt. Dabei wird auf dem Geschirr befindliches Dekor, insbesondere bei Porzellantellern mit Dekor, insbesondere Aufglasurdekor, oder Gläser mit Dekor weniger stark geschädigt, bzw. die Schädigung reduziert bzw. vermindert. Dabei sind in Langzeitversuchen, bei denen das Spülgut über hundert Mal, insbesondere über zweihundert Mal gespült wurde, ein geringeres Ausmaß an Dekorschädigungen, insbesondere bei Aufglasurdekors, im Vergleich zu Spülgängen ohne Klarspülmittel zu beobachten. Farbverluste, Verfärbungen, Verblassen oder sogar Abblättern des Dekors werden vermindert bzw. deutlich reduziert. Die erfindungsgemäßen Klarspülmittel, werden zur Verminderung der Dekorschädigung auf Porzellan, Plastik und/oder Glas eingesetzt, insbesondere bei gleichzeitiger guter Klarspülleistung, das bedeutet, dass wenig Spotting oder Filming beobachtet wird.

Für die Verwendung bzw. das Verfahren gilt entsprechend das vorstehend für die Reinigungsmittel konkret offenbarte.

Die im Kontext mit den erfindungsgemäßen Klarspülmitteln beschriebenen Ausführungsformen sind ohne Weiteres auch auf die erfindungsgemäßen Verfahren und Verwendungen übertragbar und umgekehrt.

### Ausführungsbeispiel:

Die Klarspülversuche wurden in einer Miele GSL2 mit dem Programm RT65°C/30min/Kl65°C bei einer Wasserhärte von 0-1°dH (0 bis 0,2 mmol (Calcium und Magnesiumionen)/I) durchgeführt. Jeder Testlauf wurde in Gegenwart von 50 g Ballastschmutz (enthaltend Ketchup, Senf, Bratensoße, Kartoffelstärke, Margarine, Eigelb und Milch) durchgeführt, der jeweils zu Beginn des Hauptspülgangs dosiert wurde.

Zur Testung der Dekorbeeinträchtigung, wurden neben weiteren Geschirr- und Besteckteilen zwei Dessertteller aus Porzellan mit Dekor, insbesondere mit Aufglasurdekors, von jeweils verschiedenen Herstellern sowie zwei mehrfarbig dekoriertes Trinkglas (Natronglas) eingesetzt.

Die Noten von 1 bis 5 (mit 5=keine Beeinträchtigung des Dekors bis 1= sehr starke Beeinträchtigung des Dekors) wurde durch geschultes Personal bei natürlichem Tageslicht sowie künstlichem Licht (Halogenspots) in einem Schaukasten ermittelt. Dabei wurden Baumwollhandschuhe verwendet, um Verfälschungen zu vermeiden.

Pro Spülgang wurden 20 g festes Reinigungsmittel (IEC-D Reference Detergent) sowie ggf. zusätzlich 3 ml der erfindungsgemäßen Zusammensetzung gemäß Tabelle 1 eingesetzt.

**Tabelle 1: Klarspülmittel**

| Die folgenden Angaben beziehen sich auf Gew.-% Aktivsubstanz bezogen auf das Gesamtgewicht (sofern nichts anderes angegeben). | |
|---|---|
| Inhaltsstoff | |
| | Gew.-% |
| Trinatriumcitrat (Anhydrat) | 1,2 |
| Plurafac LF 220 | 3,0 |
| Dehydol LS 6 | 5,15 |
| Ameisensäure 75%ig in Wasser | 0,65 |
| Zinkacetat Anhydrat | 0,1 |
| Parfum, optional | 0,1 |
| Wasser | Ad 100 |

Es wurden verschiedene Gläser, Messer aus rostfreiem Stahl, Plastikgefäße aus Polypropylen bzw. Polyethylen sowie Dekorgläser und Teller mit aufgedrucktem Dekor 200mal hintereinander, wie oben beschrieben, gespült. Die Korrosionserscheinungen am Spülgut wurden nach Abschluss der 200 Spülgänge begutachtet.

Das Spülgut wurde visuell durch Abgleich mit einer Referenzskala ausgewertet (5= keine Korrosion; 1 = sehr starke Korrosion). Dabei wird eine Differenz von 0,5 als signifikant bewertet.

**Tabelle 2: Ergebnisse nach 200 Spülzyklen:**

| | Plastik | Dekor | Stahl |
|---|---|---|---|
| StandardGeschirrspülmittel | 1,9 | 3,3 | 5,0 |
| StandardGeschirrspülmittel und Klarspülmittel | 2,4 | 4,4 | 5,0 |

Wie zu erwarten, zeigten sich keine Schädigungen an Messern aus Stahl, überraschenderweise wurde aber gefunden, dass die Verwendung des Klarspülmittels zusätzlich zu dem Standardgeschirrspülmittel zu einer deutlichen Materialschonung, insbesondere des Dekors, bei Plastik und Geschirrteilen mit Dekor führt.

## Patentansprüche

1. Klarspülmittel für das maschinelle Geschirrspülen, enthaltend, bezogen auf das Gesamtgewicht des Klarspülmittels, 3,0 bis 15,0 Gew.-%, vorzugsweise 5,0 bis 12,0 Gew.-%, noch bevorzugter 6,0 bis 10,0 Gew.-% einer Tensidmischung umfassend:
(i) mindestens ein nichtionisches Fettalkoholalkoxylat der Formel R¹O[CH₂CHR³O]ₓH, wobei R¹ für einen linearen oder verzweigten, gesättigten Alkylrest mit 10 bis 18 Kohlenstoffatomen, vorzugsweise 12 bis 16 Kohlenstoffatomen, noch bevorzugter 13 bis 15 Kohlenstoffatomen steht, jedes R³ unabhängig für -H oder -CH₂CH₃ steht und x für 10-20 steht, wobei mindestens ein, vorzugsweise mindestens 5, noch bevorzugter mindestens 9 oder 10 R³ H und mindestens ein oder zwei R³ CH₂CH₃ sind; und
(ii) mindestens ein nichtionisches Fettalkoholethoxylat der Formel R²O[CH₂CH₂O]_{y}H, wobei R² für einen linearen oder verzweigten, gesättigten Alkylrest mit 10 bis 18 Kohlenstoffatomen, vorzugsweise 12 bis 18 Kohlenstoffatomen und y für ganze Zahlen von 3 bis 12, bevorzugt von 4 bis 10, noch bevorzugt von 6 bis 8 steht, wobei das Massenverhältnis des mindestens einen nichtionischen Tensids (i) zu dem mindestens einen nichtionischen Tensid (ii) im Bereich von 2:1 bis 1:5, vorzugsweise von 1,5:1 bis 1:3, besonders bevorzugt von 1:1 bis 1:2 liegen,
**dadurch gekennzeichnet, dass** es mindestens ein Zinksalz in einer Menge von 0,01 bis 3 Gew.-% enthält.

2. Klarspülmittel nach Anspruch 1, **dadurch gekennzeichnet, dass** Tensid (i) eine Verbindung der Formel R¹O[CH₂CH₂O]ₓ[CH₂CH(CH₂CH₃)O]_{z}H ist, in der R¹ wie oben definiert ist, insbesondere ein C₁₃₋₁₅ Alkylrest ist, x für 1 bis 20, vorzugsweise 9 bis 20, noch bevorzugter 9 bis 15, und z für 1 bis 5, vorzugsweise 1 bis 2 steht.

3. Klarspülmittel nach Anspruch 1 oder 2, **dadurch gekennzeichnet, dass** Tensid (ii) ein C₁₂₋₁₈ Fettalkohol mit (EO)₄₋₈, insbesondere C₁₂₋₁₄ Fettalkohol-(EO)₆, C₁₂₋₁₈-Fettalkohol -(EO)₆₋₈ , C₁₂₋₁₈-Fettalkohol -(EO)₆ und/oder C₁₂₋₁₈-Fettalkohol-(EO)₇ ist.

4. Klarspülmittel nach einem der Ansprüche 1 bis 3, **dadurch gekennzeichnet, dass** das mindestens ein Zinksalz in einer Menge von 0,02 bis 1 Gew.-%, bevorzugt in einer Menge von 0,03 bis 0,5 Gew.-%, jeweils bezogen auf das Gesamtgewicht der Zusammensetzung, enthält.

5. Klarspülmittel nach einem der Ansprüche 1 bis 4, **dadurch gekennzeichnet, dass** das Zinksalz ausgewählt aus der Gruppe bestehend aus Zinkbromid, Zinkchlorid, Zinkiodid, Zinknitrat, Zinksulfat, Zinkacetat, Zinkacetylacetonat, ZinkPCA (Zink-5-oxopyrrolidine-2-carboxylate), Zinkbenzoat, Zinkchlorid, Zinkformiat, Zinklactat, Zinkgluconat, Zinkricinoleat, Zinkabietat, Zinkvalerat und Zink-p-toluolsulfonat, insbesondere aus der Gruppe bestehend aus Zinkchlorid, Zinkacetat oder Zinksulfat, besonders bevorzugt Zinkacetat.

6. Klarspülmittel nach einem der Ansprüche 1 bis 5, **dadurch gekennzeichnet, dass** der pH-Wert des Klarspülmittels unter 7, bevorzugt von 1,5 bis 5, noch bevorzugter von 1,8 bis 4,5 liegt.

7. Klarspülmittel nach einem der Ansprüche 1 bis 6, **dadurch gekennzeichnet, dass** eine Dosierungseinheit des Klarspülmittels von 0,1 bis 10 ml, bevorzugt von 0,1 bis 8 ml, noch bevorzugter von 2,5 bis 5,5 ml beträgt.

8. Klarspülmittel nach einem der Ansprüche 1 bis 7, **dadurch gekennzeichnet, dass** jeweils bezogen auf das Gesamtgewicht der Zusammensetzung das Tensid (i) in einer Menge von 1 bis 10 Gew.-%, vorzugsweise 1,5 bis 4 Gew.-% und/oder das Tensid (ii) in einer Menge von 1 bis 10 Gew.-%, vorzugsweise 3 bis 6 Gew.% enthalten ist.

9. Klarspülmittel nach einem der Ansprüche 1 bis 8, **dadurch gekennzeichnet, dass** die Tensidmischung weitere Tenside, insbesondere weitere nichtionische, anionische, kationische und/oder amphotere Tenside, und/oder das Klarspülmittel mindestens einen weiteren Bestandteil, vorzugsweise mindestens zwei weitere Bestandteile, ausgewählt aus der Gruppe bestehend aus Gerüststoffen, Enzymen, Verdickern, Sequestrierungsmitteln, Elektrolyten, Korrosionsinhibitoren, insbesondere Silberschutzmitteln, Glaskorrosionsinhibitoren, Polymeren, Bleichmitteln, Bleichaktivatoren, Schauminhibitoren, Farbstoffen, Duftstoffen, Bitterstoffen und antimikrobiellen Wirkstoffen enthält.

10. Geschirrspülverfahren, insbesondere maschinelles Geschirrspülverfahren, **dadurch gekennzeichnet, dass** ein Klarspülmittel nach einem der Ansprüche 1 bis 9 zum Einsatz kommt.

11. Maschinelles Geschirrspülverfahren gemäß Anspruch 10, **dadurch gekennzeichnet, dass** ein Klarspülmittel nach einem der Ansprüche 1 bis 8 mit einer Gesamttensidmenge von 0,05 bis 1 g/job, bevorzugt 0,08 bis 0,6 g/job, insbesondere 0,12 bis 0,5 g/job, beispielsweise 0,18 bis 0,4 g/job, sowie einer Zinksalzmenge von 0,0003 bis 0,5 g/job, insbesondere von 0,001 bis 0,05 g/job, bevorzugt im Klarspülgang, zum Einsatz kommt.

12. Verwendung eines Klarspülmittels nach einem der Ansprüche 1 bis 9 in einem maschinellen Geschirrspülverfahren zur Schonung von Plastik und/oder Dekors, wie Dekor, insbesondere Aufglasurdekor, Aufdrucke und/oder Metalldekor (z. B. Gold- und/oder Silberrändern), auf dem Spülgut.
